# FASCICULE DE BREVET EUROPEEN

(11) **EP 2 504 851 B1**
(45) Date de publication et mention de la délivrance du brevet: **09.07.2014**
(21) Numéro de dépôt: 10785095.0
(22) Date de dépôt: 27.10.2010
(51) Int. Cl.: H01H 37/04, H01H 37/48, H05B 1/02

(54) **THERMOSTAT HYBRIDE POUR CHAUFFE-EAU ELECTRIQUE**
HYBRID-THERMOSTAT FÜR EINEN ELEKTRISCHEN WARMWASSERBEREITER
HYBRID THERMOSTAT FOR AN ELECTRIC WATER HEATER

(30) Priorité: 27.11.2009 FR 0905155
(43) Date de publication de la demande: 03.10.2012
(73) Titulaire: Cotherm, 38470 Vinay (FR)
(72) Inventeur: ROQUES, Bernard, F-38850 Bilieu (FR); ARPHANT, David, F-38470 Notre Dame de l'Osier (FR)
(74) Mandataire: Vuillermoz, Bruno
(86) Numéro de dépôt international: PCT/FR2010/000706
(87) Numéro de publication internationale: WO 2011/064464

(56) Documents cités:
- EP-A1- 0 651 412
- DE-A1- 3 739 712
- FR-A1- 2 870 985
- US-A- 4 107 638

## Description

La présente invention est relative à un thermostat hybride permettant de venir s'installer et se connecter en lieu et place des autres thermostats classiques tout en assurant la sécurité des chauffe-eau électrique.

Le thermostat hybride concerne le marché des chauffe-eau électriques à résistance dite "blindée ». Ces chauffe-eau sont des produits sur lesquels les impératifs de prix sont très importants et qui sont destinés pour une large part à l'export (pays du Sud de l'Europe, ex pays de l'Est, Moyen - Orient).

Le document "DE 3739712 A1" décrit un thermostat selon le préambule de la revendication 1.

Le thermostat hybride suivant la présente invention comporte une carte électronique permettant de réaliser au moins 10 % d'économie d'énergie par rapport à un chauffe-eau équipé d'une régulation classique.

Le thermostat hybride suivant la présente invention comporte une structure compacte permettant de recevoir une carte électronique pour la régulation de température intelligente et une partie mécanique assurant tout à la fois la fonction de sécurité de température, et les fonctions d'interconnexion au chauffe-eau et à l'alimentation électrique et la protection de l'ensemble.

Le thermostat hybride suivant la présente invention comporte des moyens de connexion et de fixation qui permettent de le monter en lieu et place du thermostat mécanique habituel, sans modification du chauffe-eau tout en conservant les caractéristiques de robustesse au moins équivalentes aux solutions actuelles.

Le thermostat hybride suivant la présente invention comporte un boîtier pourvue d'un socle et d'un couvercle présentant respectivement un profil interne permettant l'agencement d'une première part d'un dispositif de sécurité thermique pourvu d'une sonde d'un disque bimétallique d'une platine métallique d'une pièce isolante des lamelles souples d'une seconde part des composants électroniques d'une carte électronique permettant de piloter la régulation de température du chauffe-eau afin de réaliser des économies d'énergie et d'une troisième part de moyens de raccordement électrique assurant la liaison entre le dispositif de sécurité thermique et la carte électronique.

Le thermostat hybride suivant la présente invention comporte un socle et un couvercle comprenant des espaces agencés les uns par rapport aux autres de manière à permettre la réception des composants électronique de la carte électronique (9) tout en garantissant un encombrement minimal compatible avec l'espace restreint laissé au thermostat sous le capot du chauffe-eau.

Le thermostat hybride suivant la présente invention comporte une carte électronique qui est fixée par soudure sur quatre lamelles fixées par rivetage sur le socle du boîtier, lesdites lamelles assurant la connexion électrique de ladite carte électronique au dispositif de sécurité thermique et lesdites lamelles assurant la connexion aux bornes à trous.

Le thermostat hybride suivant la présente invention comporte un composant électronique passif dit de « personnalisation » munie de connexion relié à la carte électronique et permettant de "reconnaître " le chauffe-eau sur lequel ledit thermostat hybride va être installé par rapport à une liste préétablie de chauffe-eau du constructeur.

La description qui va suivre en regard des dessins annexés, donnés à titre d'exemples non limitatifs, permettra de mieux comprendre l'invention, les caractéristiques qu'elle présente et les avantages qu'elle est susceptible de procurer :
Figure 1 est une vue en perspective illustrant le profil extérieur du thermostat hybride suivant la présente invention.
Figures 2 et 3 sont des vues en perspective éclaté représentant les différents éléments constituant le thermostat hybride suivant la présente invention.

On a montré en figures 1, 2 et 3 un thermostat hybride 1 comportant un boitier 2 pourvue d'un socle 3 et d'un couvercle 4 présentant respectivement un profil interne permettant l'agencement de la même interface de connexion que celle prévue sur les thermostats classique.

A cet effet le thermostat hybride 1 comporte un dispositif de sécurité thermique 5 pourvu de lamelles embrochables males 6 permettant la connexion à la résistance électrique, et constitué d'une sonde 7 permettant la conduction de la température de l'eau du chauffe-eau vers une platine métallique 15 contenant un disque bimétallique 8 relié à des lamelles souples 14 par l'intermédiaire d'une pièce plastique isolante 12.

La sonde 7 comporte à son extrémité un capteur de température électronique pour la régulation de la température et l'acquisition des profils de consommation de l'utilisateur.

Le thermostat hybride 1 comporte une carte électronique 9 connectée de manière robuste au dispositif de sécurité thermique 5 du chauffe-eau afin d'assurer les fonctions de régulation, d'acquisition de profils de consommation et d'économie d'énergie.

Le thermostat hybride 1 comporte dans les mêmes positions que sur les thermostats classiques, un bouton de réglage 10, un voyant lumineux 11 indiquant l'état de fonctionnement du chauffe-eau et une pièce plastique 12 permettant le réarmement manuel du dispositif de sécurité thermique 5 en cas de déclenchement du disque de sécurité thermique 8.

Le thermostat hybride 1 comporte composant électronique passif 13 dit de « personnalisation » représenté sous la forme d'un cylindre munie de connexions relié à la carte électronique 9 et permettant de "reconnaître " le chauffe-eau sur lequel le thermostat hybride 1 va être installé par rapport à une liste préétablie de chauffe-eau du constructeur.

Ce composant électronique passif 13 permet de ne gérer par constructeur, qu'un nombre très réduit de références de produits complets, ceux-ci n'étant personnalisés qu'au dernier moment par ce composant électronique passif 13,que ce soit en fabrication du chauffe-eau ou en SAV .

Le positionnement identique des interfaces dessus-dessous du thermostat hybride 1 est une condition nécessaire au remplacement, sans modification du chauffe-eau, de l'ancien thermostat mécanique par ledit thermostat hybride 1 suivant la présente invention.

Le thermostat hybride 1 est réalisé au moyen d'un compactage le plus dense possible des composants électroniques et mécaniques, ceci afin de garantir un encombrement minimal compatible avec l'espace restreint laissé au thermostat sous le capot du chauffe-eau.

Ainsi, les deux lamelles souples 14 du dispositif de sécurité thermique sont positionnées dans une zone où l'on a implanté des composants électroniques de faible hauteur en opposition.

La robustesse de l'ensemble est assurée par la fixation par soudure de la carte électronique 9 sur quatre lamelles 16 et 16 bis fixées par rivetage sur le socle 3 du boîtier 2 du thermostat hybride 1. Les deux lamelles 16 assurent les connexions électriques de la carte électronique 9 au dispositif de sécurité thermique 5.

Le thermostat hybride 1 comporte également deux bornes à trous 17 permettant le raccordement du chauffe eau au réseau électrique. Ces bornes 17 sont également fixées sur le socle 3 avec les lamelles 16bis et non sur le circuit imprimé par soucis de robustesse.

Il doit d'ailleurs être entendu que la description qui précède n'a été donnée qu'a titre d'exemple et qu'elle ne limite nullement le domaine de l'invention dont on ne sortirait pas en remplaçant les détails d'exécution décrits par tous autres équivalents définis par les revendications 1 - 14.

## Revendications

1. Thermostat hybride pour chauffe-eau électrique qui comporte un boîtier (2) pourvu d'un socle (3) et d'un couvercle (4) présentant respectivement un profil interne permettant l'agencement d'une première part d'un dispositif de sécurité thermique (5) pourvu d'une sonde (7) permettant la conduction de la température interne du chauffe-eau vers un disque bimétallique (8) et relié à des lamelles souples (14) par l'intermédiaire d'une pièce isolante (12), et pourvu d'une platine métallique (15), d'une seconde part des composants électroniques d'une carte électronique (9) permettant de piloter la régulation de température du chauffe-eau afin de réaliser des économies d'énergie et d'une troisième part de moyens de raccordement électrique assurant la liaison entre le dispositif de sécurité thermique (5) et la carte électronique (9), et **caractérisé en ce qu'**il comprend deux lamelles (16) fixées sur le socle (3) assurant les connexions électriques de ladite carte électronique (9) au dispositif de sécurité thermique (5).

2. Thermostat hybride pour chauffe-eau électrique suivant la revendication 1, **caractérisé en ce que** les lamelles souple (14) sont positionnées dans une zone entre le socle (3) et la carte électronique (9) où l'on a implanté des composants électroniques de faible hauteur en opposition.

3. Thermostat hybride pour chauffe-eau électrique suivant la revendication 1, **caractérisé en ce que** la carte électronique (9) est fixée par soudure sur les deux lamelles (16) fixées sur le socle (3).

4. Thermostat hybride pour chauffe-eau électrique suivant l'une des revendications 1 à 3, **caractérisé en ce que** la sonde (7) comporte un capteur de température électronique pour la régulation de la température et l'acquisition des profils de consommation de l'utilisateur.

5. Thermostat hybride pour chauffe-eau électrique suivant la revendication 4, **caractérisé en ce que** le capteur de température est positionné à l'extrémité de la sonde (7).

6. Thermostat hybride pour chauffe-eau électrique suivant l'une des revendications précédentes, **caractérisé en ce que** le socle (3) et le couvercle (4) du boîtier (2) comporte des espaces agencés les uns par rapport aux autres de manière à permettre la réception des composants électronique de la carte électronique (9) tout en garantissant un encombrement minimal compatible avec l'espace restreint laissé au thermostat sous le capot du chauffe-eau.

7. Thermostat hybride pour chauffe-eau électrique suivant l'une des revendications précédentes, **caractérisé en ce que** la fixation par soudure de la carte électronique (9) est réalisée sur quatre lamelles (16 et 16bis) fixées sur le socle (3) du boitier (2), lesdites lamelles (16) assurant la connexion électronique de ladite carte électronique (9) au dispositif de sécurité thermique (5) et lesdites lamelles (16bis) assurant la connexion à des bornes (17) permettant le raccordement du chauffe eau au réseau électrique.

8. Thermostat hybride pour chauffe-eau électrique suivant la revendication 7, **caractérisé en ce que** les bornes (17) sont des bornes à trous fixées sur le socle (3) avec les lamelles (16bis).

9. Thermostat hybride pour chauffe-eau électrique suivant l'une des revendications précédentes, **caractérisé en ce qu'**il comporte un composant électronique passif (13) dit de « personnalisation » muni de connexion relié à la carte électronique (9) et permettant de "reconnaître " le chauffe-eau sur lequel ledit thermostat hybride va être installé par rapport à une liste préétablie de chauffe-eau du constructeur.

10. Thermostat hybride pour chauffe-eau électrique suivant l'une des revendications précédentes, **caractérisé en ce qu'**il comporte un bouton de réglage (10) et un voyant lumineux (11) indiquant l'état de fonctionnement du chauffe-eau.

11. Thermostat hybride pour chauffe-eau électrique suivant l'une des revendications précédentes, **caractérisé en ce que** la pièce isolante (12) est un dispositif de réarmement manuel du dispositif de sécurité thermique (5) en cas de déclenchement du disque de sécurité thermique (8).

12. Thermostat hybride pour chauffe-eau électrique suivant la revendication 7, **caractérisé en ce que** les lamelles (16 et 16 bis) sont fixées sur le socle (3) par rivetage.

13. Thermostat hybride pour chauffe-eau électrique suivant l'une des revendications précédentes, **caractérisé en ce que** le dispositif de sécurité thermique (5) est pourvu de lamelles embrochables males (6) permettant la connexion à la résistance électrique de la carte électronique (9).

14. Thermostat hybride pour chauffe-eau électrique suivant l'une des revendications précédentes, **caractérisé en ce que** le disque bimétallique (8) est logé dans une platine (15).

## Patentansprüche

1. Mischthermostat für einen elektrischen Warmwasserbereiter umfassend ein Gehäuse (2) mit einem Gehäuseunterteil (3) und einem Deckel (4), das ein entsprechendes Innenprofil aufweist, das Folgendes ermöglicht: erstens die Anordnung einer Wärmeschutzvorrichtung (5), die mit einer Sonde (7) ausgestattet ist, die das Leiten der Innentemperatur des Warmwasserbereiters zu einer aus zwei Metallen bestehenden Scheibe (8) ermöglicht und die mittels eines wärmeisolierenden Bauteils (12) mit flexiblen Lamellen (14) verbunden ist, und mit einer Metallplatine (15) ausgestattet ist, zweitens die Anordnung von elektronischen Komponenten einer Elektronikkarte (9), die es ermöglichen, die Temperaturregelung des Warmwasserbereiters zu steuern, um Energieeinsparungen zu erzielen, und drittens die Anordnung von elektrischen Verbindungsmitteln, die die Verbindung zwischen der Wärmeschutzvorrichtung (5) und der Elektronikkarte (9) sicherstellen, und **dadurch gekennzeichnet, dass** er zwei Lamellen (16) umfasst, die an dem Gehäuseunterteil (3) befestigt sind und die elektrische Verbindung der Elektronikkarte (9) mit der Wärmeschutzvorrichtung (5) sicherstellen.

2. Mischthermostat für einen elektrischen Warmwasserbereiter nach Anspruch 1, **dadurch gekennzeichnet, dass** die flexiblen Lamellen (14) in einer Zone zwischen dem Gehäuseunterteil (3) und der Elektronikkarte (9) angebracht sind, wo elektronische Komponenten niedriger Höhe einander gegenüber installiert wurden.

3. Mischthermostat für einen elektrischen Warmwasserbereiter nach Anspruch 1, **dadurch gekennzeichnet, dass** die Elektronikkarte (9) mittels Schweißen an den beiden am Gehäuseunterteil (3) befestigten Lamellen (16) befestigt wird.

4. Mischthermostat für einen elektrischen Warmwasserbereiter nach einem der Ansprüche 1 bis 3, **dadurch gekennzeichnet, dass** die Sonde (7) einen elektronischen Temperaturfühler zur Regelung der Temperatur und zum Erhalt von Verbrauchsprofilen des Benutzers umfasst.

5. Mischthermostat für einen elektrischen Warmwasserbereiter nach Anspruch 4, **dadurch gekennzeichnet, dass** der Temperatursensor am Ende der Sonde (7) angebracht ist.

6. Mischthermostat für einen elektrischen Warmwasserbereiter nach einem der vorhergehenden Ansprüche, **dadurch gekennzeichnet, dass** das Gehäuseunterteil (3) und der Deckel (4) des Gehäuses (2) Räume umfassen, die so zueinander ausgerichtet sind, dass sie das Aufnehmen der elektronischen Komponenten der Elektronikkarte (9) ermöglichen und dabei eine minimale Raumanforderung gewährleisten, die mit dem begrenzten für den Thermostat unter der Abdeckung des Warmwasserbereiters zur Verfügung stehenden Raum kompatibel ist.

7. Mischthermostat für einen elektrischen Warmwasserbereiter nach einem der vorhergehenden Ansprüche, **dadurch gekennzeichnet, dass** die Befestigung der Elektronikkarte (9) mittels Schweißen an vier Lamellen (16 und 16bis) ausgeführt wird, die am Gehäuseunterteil (3) des Gehäuses (2) befestigt sind, wobei die Lamellen (16) die elektronische Verbindung der Elektronikkarte (9) mit der Wärmeschutzvorrichtung (5) sicherstellen, und wobei die Lamellen (16bis) die Verbindung mit Anschlüssen (17) sicherstellt, die das Verbinden des Warmwasserbereiters mit dem Stromversorgungsnetz ermöglichen.

8. Mischthermostat für einen elektrischen Warmwasserbereiter nach Anspruch 7, **dadurch gekennzeichnet, dass** es sich bei den Anschlüssen (17) um Anschlüsse mit Löchern handelt, die mit den Lamellen (16bis) am Gehäuseunterteil (3) befestigt sind.

9. Mischthermostat für einen elektrischen Warmwasserbereiter nach einem der vorhergehenden Ansprüche, **dadurch gekennzeichnet, dass** er eine passive Elektronikkomponente (13), die sogenannte "Personalisierung", umfasst, die mit einer Verbindung zur Elektronikkarte (9) ausgestattet ist und es ermöglicht, den Warmwasserbereiter "zu erkennen" in dem der Mischthermostat bezüglich einer im Voraus erstellten Liste von Warmwasserbereitern des Herstellers installiert werden soll.

10. Mischthermostat für einen elektrischen Warmwasserbereiter nach einem der vorhergehenden Ansprüche, **dadurch gekennzeichnet, dass** er einen Steuerknopf (10) und eine Anzeigeleuchte (11) umfasst, die den Funktionszustand des Warmwasserbereiters anzeigt.

11. Mischthermostat für einen elektrischen Warmwasserbereiter nach einem der vorhergehenden Ansprüche, **dadurch gekennzeichnet, dass** das wärmeisolierende Bauteil (12) eine Vorrichtung zum manuellen Zurücksetzen der Wärmeschutzvorrichtung (5), falls die Wärmeschutzscheibe (8) ausgelöst wird, ist.

12. Mischthermostat für einen elektrischen Warmwasserbereiter nach Anspruch 7, **dadurch gekennzeichnet, dass** die Lamellen (16 und 16bis) mittels Nieten am Gehäuseunterteil (3) befestigt sind.

13. Mischthermostat für einen elektrischen Warmwasserbereiter nach einem der vorhergehenden Ansprüche, **dadurch gekennzeichnet, dass** die Wärmeschutzvorrichtung (5) mit Stiftlamellenanschlüssen (6) ausgestattet ist, die das Verbinden mit dem elektrischen Widerstand der Elektronikkarte (9) ermöglichen.

14. Mischthermostat für einen elektrischen Warmwasserbereiter nach einem der vorhergehenden Ansprüche, **dadurch gekennzeichnet, dass** die aus zwei Metallen bestehende Scheibe (8) in einer Platine (15) eingebaut ist.

## Claims

1. Hybrid thermostat for an electric water heater, which includes a housing (2) provided with a base (3) and a cover (4) having respectively an inner profile enabling the arrangement, firstly, of a thermal safety device (5) provided with a probe (7) enabling the conduction of the internal temperature of the water heater towards a bimetallic disc (8) and connected to flexible strips (14) by means of an insulating part (12), and provided with a metal plate (15), secondly, components of an electronic card (9) which make it possible to control the temperature regulation of the water heater in order to achieve energy savings and, thirdly, electrical connection means for ensuring the connection between the thermal safety device (5) and the electronic card (9), and **characterised in that** it comprises two strips (16) fixed on the base (3) which ensure the electrical connections of said electronic card (9) to the thermal safety device (5).

2. Hybrid thermostat for an electric water heater according to Claim 1, **characterised in that** the flexible strips (14) are positioned in a zone between the base (3) and the electronic card (9) where electronic components of low height have been installed opposite one another.

3. Hybrid thermostat for an electric water heater according to Claim 1, **characterised in that** the electronic card (9) is fixed by welding on the two strips (16) fixed on the base (3).

4. Hybrid thermostat for an electric water heater according to one of Claims 1 to 3, **characterised in that** the probe (7) includes an electronic temperature sensor for regulation of the temperature and acquisition of the user consumption profiles.

5. Hybrid thermostat for an electric water heater according to Claim 4, **characterised in that** the temperature sensor is positioned at the end of the probe (7).

6. Hybrid thermostat for an electric water heater according to one of the preceding claims, **characterised in that** the base (3) and the cover (4) of the housing (2) include spaces arranged relative to one another in such a way as to enable the reception of the electronic components of the electronic card (9) whilst guaranteeing a minimal space requirement compatible with the restricted space left for the thermostat under the cover of the water heater.

7. Hybrid thermostat for an electric water heater according to one of the preceding claims, **characterised in that** the fixing by welding of the electronic card (9) is carried out on four strips (16 and 16bis) fixed on the base (3) of the housing (2), said strip (16) ensuring the electronic connection of said electronic card (9) to the thermal safety device (5) and said strips (16bis) ensuring the connection to terminals (17) enabling connection of the water heater to the electricity supply network.

8. Hybrid thermostat for an electric water heater according to Claim 7, **characterised in that** the strips (17) are terminals with holes fixed on the base (3) with the strips (16bis).

9. Hybrid thermostat for an electric water heater according to one of the preceding claims, **characterised in that** it includes a passive electronic component (13) for so-called "personalisation" which is provided with a connection to the electronic card (9) and makes it possible to "recognise" the water heater on which said hybrid thermostat is to be installed with reference to a pre-established list of water heaters from the manufacturer.

10. Hybrid thermostat for an electric water heater according to one of the preceding claims, **characterised in that** it includes a control knob (10) and a warning light (11) indicating the functioning status of the water heater.

11. Hybrid thermostat for an electric water heater according to one of the preceding claims, **characterised in that** the insulating part (12) is a device for manual resetting of the thermal safety device (5) in the event of triggering of the thermal safety disc (8).

12. Hybrid thermostat for an electric water heater according to Claim 7, **characterised in that** the strips (16 and 16bis) are fixed on the base (3) by riveting.

13. Hybrid thermostat for an electric water heater according to one of the preceding claims, **characterised in that** the thermal safety device (5) is provided with male plug-in strips (6) enabling connection to the electrical resistor of the electronic card (9).

14. Hybrid thermostat for an electric water heater according to one of the preceding claims, **characterised in that** the bimetallic disc (8) is housed in a plate (15).
